# EUROPÄISCHE PATENTSCHRIFT

(11) **EP 1 223 132 B1**
(45) Veröffentlichungstag und Bekanntmachung des Hinweises auf die Patenterteilung: **27.04.2005**
(21) Anmeldenummer: 02000861.1
(22) Anmeldetag: 15.01.2002
(51) Int. Cl.: B65H 7/12, B65H 7/14

(54) **Optoelektronische Vorrichtung**
Optoelectric device
Dispositif optoélectrique

(30) Priorität: 15.01.2001 DE 10101443
(43) Veröffentlichungstag der Anmeldung: 17.07.2002
(73) Patentinhaber: Leuze electronic GmbH + Co KG, 73277 Owen/Teck (DE)
(72) Erfinder: Banschbach, Rolf, 72584 Hülben (DE)
(74) Vertreter: Ruckh, Rainer Gerhard, Dr.

(56) Entgegenhaltungen:
- EP-A- 1 041 393
- DE-A- 4 115 841
- DE-A- 19 909 518
- PATENT ABSTRACTS OF JAPAN vol. 006, no. 048 (M-119), 27. März 1982 (1982-03-27) -& JP 56 161244 A (FUJITSU LTD), 11. Dezember 1981 (1981-12-11)

## Beschreibung

Die Erfindung betrifft eine optoelektronische Vorrichtung gemäß dem Oberbegriff des Anspruchs 1.

Derartige Vorrichtungen weisen einen Sendelichtstrahlen emittierenden Sender auf, wobei die Sendelichtstrahlen zur Ausleuchtung einer Objektstruktur verwendet werden. In Abstand neben dem Sender liegt ein Empfangslichtstrahlen empfangender Empfänger. Der Empfänger besteht aus einer zeilenförmigen Anordnung von Empfangselementen. Die Objektstruktur wird durch die Rückreflexion der Sendelichtstrahlen auf den Empfänger abgebildet, wobei die Empfangslichtstrahlen an den Ausgängen der Empfangselemente Ausgangssignale in Form eines Kontrastmusters generieren, welches der Objektstruktur entspricht.

Eine gattungsgemäße optoelektronische Vorrichtung ist aus der JP 56 161 244 A bekannt. Diese weist zur Detektion von Papierbögen einen seitlich zu diesem angeordneten Sender und einem ebenfalls seitlich zu den Papierbögen angeordneten Empfänger mit einer zeilenförmigen Anordnung von Empfangselementen. Das von den Kanten der Bögen zurückelektrisierte Sendelicht wird auf einzelne Empfangselemente des Empfängers abgebildet. Durch Bewertung des Belichtungsmusters am Empfänger kann erfasst werden, ob mehrere Bögen im Strahlengang der optoelektronischen Vorrichtung sind.

Die EP 10 41 393 A2 betrifft eine optoelektronische Vorrichtung mit wenigstens einem Sendelichtstrahlen emittierenden Sender und einem Empfangslichtstrahlen empfangenden Empfänger , welcher aus mehreren in Abstand zueinander angeordneten Empfangselementen besteht. Zur Erfassung der Höhenlage einer Objektkante relativ zur optoelektronischen Vorrichtung sind die vom Sender emittierende Sendelichtstrahlen auf die Objektkante ausgerichtet. Die durch die von dem Teil der vom Objekt zurückreflektierten Empfangslichtstrahlen beleuchteten Empfangselemente werden in einer Auswerteeinheit zur Ermittlung der Höhenlage registriert. In der Auswerteeinheit ist eine Soliposition abgespeichert. Es sind Mittel zur Erfassung der Abweichung der aktuellen Höhenlage von der Sollposition vorgesehen.

Die DE 199 09 518 A betrifft einen Sensor zur Erfassung der Lage eines gestapelten flachen Materials, insbesondere eines Papierstapels am Anleger einer Druckmaschine, wobei mindestens ein Lichtstrahl auf die Stapelseite gerichtet, von dort reflektiert und als Maß für die Lage ausgewertet wird. Mit dem Sensor wird sowohl die Stapelseite als auch die Stapeloberkante berührungslos gemessen. Hierzu wird der mindestens eine Lichtstrahl sowohl auf die Stapelseite als auch auf einen Bereich oberhalb der Stapeloberkante gerichtet, wobei die Bereiche mit und ohne Reflexion durch die Stapelseite zur Ermittlung der Lage der Stapeloberkante herangezogen werden.

Die DE 41 15 841 A betrifft eine Kontrollvorrichtung dient zur optischen Kontrolle von Gegenständen auf Positionierung, Maßhaltigkeit Oberflächenzustand und dergleichen. Die Kontrollvorrichtung weist im Wesentlichen eine Sensor- und Auswerteeinheit und daran angeschlossen mehrere, mit ihren objektseitigen Enden voneinander unabhängig positionierbare Bildleiter zur Bildübertragung auf. die objektfernen Enden der Bildleiter können an ein oder mehrere Fotodetektor-Arrays oder an optoelektronische Einzelsensoren angeschlossen sein.

Der Erfindung liegt die Aufgabe zugrunde, eine Vorrichtung der eingangs genannten Art so auszubilden, dass mit dieser eine sichere und zuverlässige Bogenkontrolle an einer bogenverarbeitenden Maschine durchführbar ist.

Zur Lösung dieser Aufgabe sind die Merkmale des Anspruchs 1 vorgesehen. Vorteilhafte Ausführungsformen und zweckmäßige Weiterbildungen der Erfindung sind in den Unteransprüchen beschrieben.

Bei der erfindungsgemäßen optoelektronischen Vorrichtung werden zur Ermittlung der Objektstruktur die Ausgangssignale An mit zwei Schwellwerten S₁, S₂ mit S₂ ≥ S₁ zur Unterscheidung von belichteten Empfangselementen mit Ausgangssignalen Aₙ > S₁ bewertet. Die Objektstruktur weist wenigstens eine Kante eines Bogens auf, auf welche ein Teil der Sendelichtstrahlen ausgerichtet ist. Durch die von der Kante des Bogens zurückreflektierten Empfangslichtstrahlen wird eine Anzahl N_{b} von aufeinander folgenden belichteten Empfangselementen Aₙ erhalten, wobei die Anzahl N_{b} der belichteten Empfangselemente ein Maß für die Dicke des Bogens liefert.

Erfindungsgemäß erfolgt in einer Einlemphase die Erfassung eines Einzelbogens, dessen Dicke als Referenzwert abgespeichert wird. Dadurch können in der darauf folgenden Arbeitsphase mit großer Sicherheit durch Vergleich der aktuellen Messwerte mit dem Referenzwert Einfachbögen von Mehrfachbögen unterschieden werden.

Durch die Auswertung der Folgen aufeinander folgender belichteter Empfangselemente ist eine zuverlässige Detektion der Bögen möglich, wobei die Länge einer derartigen Folge ein Maß für die Dicke eines Bogens liefert.

Im Gegensatz zu bekannten optischen Verfahren, welche nach dem Auflichtoder Durchlichtprinzip arbeiten, wird nicht die Oberfläche eines Bogens zu dessen Detektion mit den Sendelichtstrahlen beaufschlagt. Vielmehr erfolgt die Bogendetektion durch seitliche Sendelichteinstrahlung in Form einer Dickenmessung des jeweiligen Bogens.

Dadurch wird erreicht, dass die optische Messung zur Bogenerfassung weitgehend unabhängig von der Bedruckung eines Bogens ist. Auch ist die erfindungsgemäße Dickenmessung der Bögen weitgehend unabhängig von den Materialeigenschaften der Bögen. So können gleichermaßen Bögen aus Blech, Karten, Folien oder weiteren Materialien sicher erfasst werden. Schließlich ist vorteilhaft, dass die seitliche Anordnung der Vorrichtung an bogenverarbeitenden Maschinen ohne konstruktiven Aufwand an mehreren Stellen der Maschine, insbesondere an deren Anlegetisch bewerkstelligt werden kann.

Ein wesentlicher Vorteil der erfindungsgemäßen Vorrichtung besteht darin, dass in einer bogenverarbeitenden Maschine auch Bögen dann sicher erfassbar sind, wenn diese als Mehrfachbögen mehrfach übereinander liegen. Dabei können mit der erfindungsgemäßen optoelektronischen Vorrichtung die einzelnen Bögen in einer Mehrfachbogenanordnung gerade dann auch sicher erfasst werden, wenn zwischen diesen Bögen durch die unvermeidlichen Flatterbewegungen der Bögen unterschiedliche Zwischenräume vorhanden sind, die durch Luftpolster zwischen den Bögen entstehen.

Eine derartige Situation ist insbesondere dann gegeben, wenn mit der optoelektronischen Vorrichtung der Transport von Einfach- und Mehrfachbögen an einem Anlegetisch einer Druckmaschine kontrolliert wird. Die Bögen liegen dann gegebenenfalls in Mehrfachbögen auf dem Anlegetisch auf, wobei zwischen den einzelnen Bögen kleine Zwischenräume aufgrund von Luftpolstern verbleiben.

Durch die seitliche Anordnung der optoelektronischen Vorrichtung werden die einzelnen Kanten der Bögen und die Oberkante des Anlegetisches erfasst. Entsprechend der Anzahl und der Lagen der Kanten werden vom Empfänger Folgen bestimmter Längen von aufeinander folgenden belichteten Empfangselementen registriert. Zwischen den einzelnen Folgen von belichteten Empfangselementen werden Folgen von aufeinander folgenden unbelichteten Empfangselementen registriert. Diese unbelichteten Empfangselemente werden dadurch erhalten, dass Teile der Sendelichtstrahlen in die Zwischenräume zwischen die Bögen geführt sind und dadurch nicht mehr oder nur in geringem Maß zum Empfänger zurückgeführt werden.

Durch die Auswertung der Folgen von belichteten und unbelichteten Empfangselementen lassen sich die Zahl und die Dicken der auf dem Anlegetisch liegenden Bögen erfassen.

Vorteilhaft wird in der oder in einer weiteren Einlernphase auch die Oberkante des Anlegetisches als Referenzwert eingelernt. Durch Referenzierung der in der Arbeitsphase ermittelten Messwerte auf die Lage der Oberkante des Anlegetisches ist dann eine Lagebestimmung der Bogenkanten möglich.

Die Erfindung wird im nachstehenden anhand der Zeichnungen erläutert. Es zeigen:
- Figur 1:: Querschnitt durch einen Anlegetisch einer bogenverarbeitenden Maschine mit einer seitlich am Anlegetisch montierten optoelektronischen Vorrichtung zur Erfassung von Bögen auf dem Anlegetisch.
- Figur 2:: a) Draufsicht auf die Anordnung gemäß Figur 1 mit verschiedenen Montageorten der optoelektronischen Vorrichtung.
b) Seitenansicht der Anordnung gemäß Figur 2a.
- Figur 3:: Ausgangssignale der Empfangselemente des Empfängers der optoelektronischen Vorrichtung bei
a) leerem Anlegetisch,
b) einem auf dem Anlegetisch aufliegendem Bogen,
c) mehreren auf dem Anlegetisch aufliegenden Bögen.

Figur 1 zeigt schematisch eine optoelektronische Vorrichtung 1, die seitlich an einem Anlegetisch 2 einer bogenverarbeitenden Maschine, insbesondere einer Druckmaschine angeordnet ist. Auf dem Anlegetisch 2 liegt gegebenenfalls ein Bogen 3 auf, insbesondere können auf dem Anlegetisch 2, wie in Figur 1 dargestellt, auf der Oberseite des Anlegetisches 2 auch mehrere Bögen 3 aufeinander aufliegen.

Die Bögen 3 werden in Längsrichtung des Anlegetisches 2, das heißt senkrecht zu der in Figur 1 dargestellten Querachse des Anlegetisches 2 gefördert. Bei dem Transport der Bögen 3 üben diese Flatterbewegungen aus, die insbesondere durch hohe Transportgeschwindigkeiten hervorgerufen werden können. Daher liegen die Bögen 3 nicht dicht aufeinander bzw. auf der Oberseite des Anlegetisches 2 auf. Vielmehr verbleiben zwischen den Bögen 3 Zwischenräume, die von Bogen 3 zu Bogen 3 variieren können. Die Ausdehnung der Zwischenräume kann von einem Bruchteil bis zu einem Mehrfachen eines Bogens betragen. Diese Zwischenräume sind schematisch in Figur 1 dargestellt.

Die optoelektronische Vorrichtung 1 kann ohne großen konstruktiven Aufwand und insbesondere nahezu ohne konstruktiven Eingriff in die bogenverarbeitende Maschine in der in Figur 1 dargestellten Position montiert werden. Zweckmäßigerweise ist im Bereich der optoelektronischen Vorrichtung 1 eine Vertiefung 4 am Anlegetisch 2 angebracht, die an dessen Oberseite ausmündet. Dadurch entsteht der in Figur 1 dargestellte Absatz an der Seitenwand des Anlegetisches 2, auf welchen die optoelektronische Vorrichtung 1 ausgerichtet ist.

Figur 2 zeigt unterschiedliche Anbringungsmöglichkeiten der optoelektronischen Vorrichtung 1 an der bogenverarbeitenden Maschine. Dabei zeigt Figur 1 den Transport von Bögen 3 bei fehlerfreiem Betrieb der bogenverarbeitenden Maschine. Von einem Stapel von Bögen 3 wird der jeweils oberste Bogen 3 einzeln abgezogen und dann über den Anlegetisch 2 transportiert. Die optoelektronische Vorrichtung 1 kann beispielsweise in den in Figur 2 dargestellten Einbaupositionen am Anlegetisch 2 montiert sein, wobei je nach Einbauposition auf der jeweiligen Höhe der Vorrichtung 1 im fehlerfreien Fall ein Doppeloder Einfachbogen vorliegt. Zudem kann die Vorrichtung 1 an der Oberkante des Stapels angeordnet sein. Mit einer Vorrichtung 1 am Anlegetisch 2 wird kontrolliert, ob ein fehlerfreier Transport eines Einfach- oder Doppelbogens vorliegt, oder ob durch einen Fehler in der Bogenförderung eine hierzu unterschiedliche Zahl von Bögen 3 vorliegt. Mit einer am Stapel montierten Vorrichtung 1 kann kontrolliert werden, ob die Bögen 3 einzeln vom Stapel abgezogen werden.

Die in Figur 1 dargestellte optoelektronische Vorrichtung 1 ist in einem Gehäuse 5 integriert, welches an einer nicht dargestellten Halterung integriert ist. Die optoelektronische Vorrichtung 1 weist einen Sendelichtstrahlen 6 emittierenden Sender 7 und einen Empfangslichtstrahlen 8 empfangenden Empfänger 9 auf, welche in Abstand nebeneinander liegend angeordnet sind. Der Sender 7 ist beispielsweise von einer Leuchtdiode gebildet. Der Empfänger 9 besteht aus einer zeilenförmigen Anordnung von Empfangselementen 10. Vorzugsweise besteht der Empfänger 9 aus einem CCD-Zeilenelement mit typischerweise 100 bis 1000 dicht nebeneinander liegenden Empfangselementen 10. Die Längsachse des Empfängers 9, in dessen Verlängerung der Sender 7 liegt, verläuft senkrecht zu der Oberfläche des Anlegetisches 2.

Dem Sender 7 ist eine Sendeoptik 11 zur Strahlformung der Sendelichtstrahlen 6 nachgeordnet. Dem Empfänger 9 ist eine Empfangsoptik 12 zur Fokussierung der Empfangslichtstrahlen 8 vorgeordnet. Zur Unterdrückung von Fremdlichteinflüssen ist der Empfangsoptik 12 ein Filter 13 vorgeordnet. Zwischen dem Filter 13 und der Empfangsoptik 12 ist eine Blende 14 angeordnet.

Durch die Blende 14 wird erreicht, dass die Bögen 3 in einem relativ großen Abstandsbereich, dem sogenannten Tiefenschärfebereich, erfasst werden können.

Der Sender 7 wird vorzugsweise im Pulsbetrieb betrieben, so dass die Sendelichtstrahlen 6 in Form von Lichtimpulsen mit einem vorgegebenen Puls-Pausenverhältnis emittiert werden. Prinzipiell kann auch eine Anordnung von mehreren Sendern 7 vorgesehen sein.

Der Sender 7 und der Empfänger 9 sind an eine Auswerteeinheit 15 angeschlossen, die von einem Mikrocontroller, einem ASIC oder dergleichen, gebildet ist. Die Auswerteeinheit 15 übernimmt die Ansteuerung des Senders 7 sowie die Auswertung der an den Ausgängen der Empfangselemente 10 anstehenden Ausgangssignale Aₙ (N = 1, ... N).

Wie in Figur 1 dargestellt, sind die Sendelichtstrahlen 6 auf die Oberkante des Anlegetisches 2 sowie die seitlichen Kanten der darauf liegenden Bögen 3 ausgerichtet. Diese von den Sendelichtstrahlen 6 ausgeleuchtete Objektstruktur wird durch die Rückreflexion der Empfangslichtstrahlen 8 an den Bogenkanten und der Kante des Anlegetisches 2 auf die Empfangselemente 10 des Empfänger 9 abgebildet. Damit dabei die einzelnen Bögen 3 erfassbar sind, ist die Auflösung des Empfängers 9 größer als die Dicke eines Bogens 3. Die Dicke eines Bogens 3 beträgt typischerweise bei Papierbögen etwa 70 µm, während die Auflösung des Empfängers 9 typischerweise bei etwa 10 µm liegt.

Die optoelektronische Vorrichtung 1 ist in fest vorgegebenem Abstand zur Oberkante des Anlegetisches 2 und in etwa konstantem Abstand zu den Kanten der Bögen 3, deren Lagen bei dem Transport über den Anlegetisch 2 etwas variieren können, angeordnet, so dass die Objektstruktur vollständig von den Sendelichtstrahlen 6 ausgeleuchtet wird.

Die Auswertung der Ausgangssignale Aₙ wird im Folgenden anhand der Diagramme gemäß Figur 3 erläutert. In den Diagrammen sind die Ausgangssignale Aₙ der mit n = 1, ... N nummerierten Empfangselemente 10 des Empfängers 9 aufgetragen. Wie aus Figur 3 ersichtlich, werden die Ausgangssignale Aₙ der Empfangselemente 10 mit zwei Schwellwerten S₁, S₂ bewertet, wobei vorteilhafterweise S₂ > S₁ ist. Prinzipiell ist auch eine Auswertung mit einem Schwellwert S₁ = S₂ = S möglich.

Ein belichtetes Empfangselement 10 liegt dann vor, wenn die auf diese auftreffende Lichtmenge der Empfangslichtstrahlen 8 so groß ist, dass das entsprechende Ausgangssignal Aₙ oberhalb von S₂ liegt.

Demgegenüber liegt ein nicht belichtetes Empfangselement 10 vor, wenn dessen Ausgangssignal Aₙ unterhalb von S₁ liegt.

In Figur 3 sind mehrere Diagramme unterschiedlicher Messungen dargestellt. Der oberhalb der Diagramme dargestellte Anlegetisch 2, insbesondere dessen Oberkante, deren Position mit 0 bezeichnet ist, sowie die gegebenenfalls darauf liegenden mit A - D bezeichneten Positionen der darauf liegenden Bögen 3 zeigen den Bezug zu der jeweils abgetasteten Objektstruktur.

Während einer Einlernphase erfolgt zunächst eine Referenzierung der optoelektronischen Vorrichtung 1 auf die Oberkante des Anlegetisches 2. Hierzu wird der Anlegetisch 2 mit den Sendelichtstrahlen 6 ausgeleuchtet, wobei in diesem Fall keine Bögen 3 auf dem Anlegetisch 2 aufliegen, das heißt der in Figur 3 dargestellte Anlegetisch 2 wird ohne die in den Positionen A - D liegenden Bögen 3 vermessen.

Die entsprechenden Messergebnisse sind in Figur 3a dargestellt. Der auf den Anlegetisch 2 auftreffende Teil der Sendelichtstrahlen 6 wird von dort auf den Empfänger 9 zurückreflektiert. Die Ausgangssignale Aₙ der auf diese Weise beleuchteten Empfangselemente 10 liegen oberhalb des Schwellwerts S₂. Da die Oberfläche des Anlegetisches 2 homogen ausgebildet ist, bilden diese Empfangselemente 10 eine lückenlose Folge von belichteten Empfangselementen.

Der am Anlegetisch 2 vorbeigeführte Teil der Sendelichtstrahlen 6 trifft nicht auf den Empfänger 9, so dass zudem eine lückenlose Folge von nicht belichteten Empfangselementen 10 erhalten wird.

Zur Kontrolle, ob die Sendelichtstrahlen 6 korrekt auf die Oberkante des Anlegetisches 2 ausgerichtet sind, werden die Folgen von belichteten und nicht belichteten Empfangselementen 10 mit Grenzwerten N_{a,1} und N_{a,0} verglichen. Die Grenzwerte N_{a,1} und N_{a,0} sind in der Auswerteeinheit 15 als Parameter abgespeichert. Diese Grenzwerte stellen eine Anzahl von belichteten bzw. nicht belichteten Empfangselementen 10 dar, die bei der Vermessung des Anlegetisches 2 wenigstens erhalten werden muss, damit die Oberkante des Anlagetisches 2 als erkannt gilt.

Wie aus Figur 3a ersichtlich, ist sowohl für die Folge der belichteten Empfangselemente 10 der Grenzwert N_{a,1} überschritten als auch für die Folge der nicht belichteten Empfangselemente 10 der Grenzwert N_{a,0}.

Als weiteres Kriterium für die Detektion der Oberkante muss der Übergang der belichteten auf die unbelichteten Empfangselemente 10 mit einer vorgegebenen Mindeststeilheit erfolgen. Hierzu ist in der Auswerteeinheit 15 als weiterer Parameter als Höchstzahl von Empfangselementen 10, innerhalb derer der Übergang der belichteten zu den nicht belichteten Empfangselemente 10 erfolgen muss, der Wert N_{a,min} abgespeichert. Liegt das höchste Empfangselement 10 der in Figur 3a dargestellten Folge von belichteten Empfangselementen 10 weniger als N_{a,min} Empfangselemente 10 vom niedrigsten der Folge der nicht belichteten Empfangselemente 10 entfernt, so gilt die Oberkante des Anlegetisches 2 als erfasst. Dieser Auswertung liegt die Überlegung zugrunde, dass zwischen den Folgen der belichteten und unbelichteten Empfangselemente 10 ein Übergangsbereich mit Empfangselementen 10 liegen kann, deren Ausgangssignale Aₙ zwischen S₁ und S₂ liegen. Die Lage n₀ der Oberkante des Anlegetisches 2 ergibt sich vorzugsweise aus dem Mittelwert der Lagen des höchsten belichteten und des niedrigsten nicht belichteten Empfangselements 10.

Durch Bezug auf die so ermittelte Lage n₀ der Oberkante können nachfolgend die Dicken und Positionen der auf dem Anlegetisch 2 liegenden Bögen 3 quantitativ erfasst werden.

Figur 3b zeigt den Abgleich der Vorrichtung 1 auf einen einzelnen auf dem Anlegetisch 2 in der Position A liegenden Bogen 3. Dieser Abgleich erfolgt zweckmäßigerweise in derselben oder in einer weiteren Einlernphase, bei welcher ein einzelner Bogen 3 auf den Anlegetisch 2 durch den Erfassungsbereich der optoelektronischen Vorrichtung 1 gefördert wird.

Wie aus Figur 3b ersichtlich, wird bei dieser Messung wieder die Lage n₀ der Oberkante des Anlegetisches 2 als Messwert erhalten. Entsprechend der Position A des Bogens 3 auf dem Anlegetisch 2 wird zudem an den Empfangselementen 10 zwischen n₁ und n₂ ein Signalpeak erhalten.

Dieser Signalpeak wird dadurch verursacht, dass die Sendelichtstrahlen 6, die auf die Kante des Bogens 3 treffen, auf die Empfangselemente 10 zwischen n₁ und n₂ zurückreflektiert werden, so dass in diesem Bereich Ausgangssignale mit Aₙ > S₂ erhalten werden.

Die beiderseits der Kante des Bogens 3 verlaufenden Sendelichtstrahlen 6 gelangen in den Zwischenraum zwischen Anlegetisch 2 und Bogen 3 bzw. werden seitlich an diesem vorbeigeführt. Dadurch entstehen beiderseits des Signalpeaks zwischen n₁ und n₂ Bereiche von unbelichteten Ausgangssignalen Aₙ, die unterhalb von S₁ liegen. Anschließend wird wieder die Oberkante des Anlegetisches 2 detektiert.

Die Anzahl N_{b} der belichteten Empfangselemente 10 zwischen n₁ und n₂ liefert durch die Referenzierung auf die Lage n₀ der Oberkante ein Maß für die Lage und Dicke des Bogens 3.

Die Anzahl N_{b} wird als Referenzwert N_{b,ref} in der Auswerteeinheit 15 abgespeichert. In der auf die Einlernphase folgenden Arbeitsphase, innerhalb derer die Bogenkontrolle mittels der optoelektronischen Vorrichtung 1 erfolgt, werden die aktuell ermittelten Messwerte der Bogendetektion mit dem Referenzwert N_{b,ref} verglichen, wodurch eine Unterscheidung von Einfach- und Mehrfachbögen ermittelt wird. Stimmt ein aktueller Messwert N mit dem Referenzwert N_{b,ref} mit einer vorgegebenen Genauigkeit, die vorzugsweise über in der Auswerteeinheit 15 abgespeicherte Toleranzgrenzen definiert ist, überein, so liegt ein Einfachbogen vor.

Eine derartige während der Arbeitsphase erfolgende Messwerterfassung ist in Figur 3c beispielhaft dargestellt. Die in Figur 3c erhaltenen Messwerte entsprechen dem in Figur 3 dargestellten Fall, bei welchem insgesamt vier Bögen 3 in den Positionen A, B, C und D auf dem Anlegetisch 2 aufliegen.

Die Ausgangssignale An gemäß Figur 3c zeigen wiederum die bei no liegende Oberkante des Anlegetisches 2. Entsprechend den Positionen der Bögen 3 werden bei den Empfangselementen 10 zwischen n₁ und n₂, n₃ und n₄, n₅ und n₆ sowie n₇ und n₈ insgesamt vier Signalpeaks erhalten, die von lückenlosen Folgen von belichteten Empfangselementen 10 gebildet sind. Die Breiten N₁, N₂, N₃, N₄ der Signalpeaks, die durch die Beziehungen N₁ = n₂ - n₁, N₂ = n₄ - n₃, N₃ = n₆ - n₅ sowie N₄ = n₈ - n₇ definiert sind, liefern ein Maß für die Dicken der jeweils erfassten Bögen 3.

Entsprechend der Breite der Zwischenräume zwischen den Oberflächen der Bögen 3 bzw. des Anlegetisches 2 werden zwischen den Signalpeaks Folgen von unbelichteten Empfangselementen 10 erhalten, wobei die Anzahl N_{z} der Empfangselemente 10 in einer derartigen Folge von unbelichteten Empfangselementen 10 ein Maß für die Breite eines derartigen Zwischenraumes liefert. Die Längen dieser Folgen werden in der Auswerteeinheit 15 mit einem dort abgespeicherten Grenzwert N_{z,min} verglichen. Ist die aktuell ermittelte Anzahl N_{z} größer als N_{z,min}, so gilt ein derartiger Zwischenraum als erkannt.

Bei dem in Figur 3c dargestellten Beispiel werden insgesamt vier Signalpeaks erhalten, welche an die Oberkante des Anlegetisches 2 anschließen. Zwischen diesen Signalmaxima werden vier Folgen N_{z1}, N_{z2}, N_{z3}, N_{z4} von unbelichteten Empfangselementen 10 erhalten.

Die Folgen N_{z1}, N_{z2}, N_{z4} liegen in der Größenordnung der Breiten der Signalpeaks und sind größer als der Grenzwert N_{z,min}, so dass diese Folgen als Zwischenräume klassifiziert werden. Dagegen liegt die Folge N_{z3} unterhalb des Grenzwerts N_{z,min}.

Demzufolge werden in der Auswerteeinheit 15 die Signalpeaks zwischen n₁ und n₂ einerseits und n₇ und n₈ als separate Folgen von belichteten Empfangselementen 10 erkannt, die jeweils zwischen zwei als sicher erkannten Zwischenräume liegen.

Die Längen N₁ und N₄ dieser Folgen werden mit dem Referenzwert N_{b,ref} verglichen, wobei in diesem Fall eine hinreichende Übereinstimmung vorliegt, so dass diese Folgen als Einfachbögen klassifiziert werden, wobei die Längen der Folgen N₁ und N₄ ein Maß für die Breite des jeweiligen Einfachbogens liefern.

Dagegen ist die Länge N_{z3} der dritten Folge von unbelichteten Empfangselementen 10 kleiner als der Grenzwert N_{z,min}. Demzufolge werden die Signalpeaks zwischen n₃ und n₄ sowie n₅ und n₆ nicht als separate Signalpeaks aufgelöst, sondern in der Auswerteeinheit 15 als ein gemeinsamer, zwischen n₃ und n₆ liegender Signalpeak ausgewertet. Die Breite dieses Signalpeaks, die im Wesentlichen durch die Beziehung N₂ + N_{z3} + N₃ definiert ist, ist signifikant größer als der Referenzwert N_{b,ref}, so dass aufgrund dieses Vergleichs der Signalpeak zwischen n₃ und n₆ als Mehrfachbogen klassifiziert wird.

Somit liefert die Auswertung der Ausgangssignale Aₙ gemäß Figur 3c eine Einzelauflösung der Bögen 3 in den Positionen A und D sowie eine Doppelbogenerkennung der Bögen 3 in den Positionen B und C.

Aufgrund von Umwelteinflüssen wie Feuchtigkeit, Temperatur oder Materialschwankungen unterschiedlicher Chargen von zu detektierenden Bögen 3 kann der Wert für die Dicke eines Einfachbogens driften. Um dies zu kompensieren kann der abgespeicherte Referenzwert N_{b,ref} mittels eines I-Reglers den aktuellen Messwerten nachgeführt werden.

Aufgrund von Bewegungen der Bögen 3 quer zur Förderrichtung kann der Abstand der Bogenkanten zur optoelektronischen Vorrichtung 1 zeitlich veränderlich sein. Dies bedingt eine Drift der Amplitudenwerte der Ausgangssignale Aₙ, die vorzugsweise in der Auswerteeinheit 15 ebenfalls mit geführt sind. Alternativ kann die Drift der Amplitudenwerte auch durch eine Nachführung der Schwellwerte S₁, S₂ kompensiert werden.

### Bezugszeichenliste

- (1): Optoelektronische Vorrichtung
- (2): Anlegetisch
- (3): Bogen
- (4): Vertiefung
- (5): Gehäuse
- (6): Sendelichtstrahlen
- (7): Sender
- (8): Empfangslichtstrahlen
- (9): Empfänger
- (10): Empfangselemente
- (11): Sendeoptik
- (12): Empfangsoptik
- (13): Filter
- (14): Blende
- (15): Auswerteeinheit

## Patentansprüche

1. Optoelektronische Vorrichtung zur Ermittlung eines Schnittbildes einer Objektstruktur mit einem Sendelichtstrahlen emittierenden Sender, einem Empfangslichtstrahlen empfangenden Empfänger, welcher eine zeilenförmige Anordnung von N Empfangselementen aufweist, und einer Auswerteeinheit zur Auswertung der Ausgangssignale Aₙ (n = 1, ...N) der Empfangselemente, wobei die Objektstruktur, welche wenigstens eine Kante eines Bogens (3) aufweist, mittels der Sendelichtstrahlen beleuchtet ist und die an dieser zurückreflektierten Empfangslichtstrahlen eine Abbildung der Objektstruktur auf den Empfangselementen des Empfängers generieren, **dadurch gekennzeichnet, dass** zur Ermittlung der Objektstruktur die Ausgangssignale Aₙ mit zwei Schwellwerten S₁, S₂ mit S₂ ≥ S₁ zur Unterscheidung von belichteten Empfangselementen (10) mit Ausgangssignalen Aₙ > S₂ und unbelichteten Empfangselementen (10) mit Ausgangssignalen Aₙ < S₁ bewertet werden, so dass bei auf die Objektstruktur ausgerichteten Sendelichtstrahlen (6) durch die von der Kante des Bogens (3) zurückreflektierten Empfangslichtstrahlen (8) eine Anzahl N_{b} von aufeinander folgenden belichteten Empfangselementen Aₙ (10) erhalten wird, wobei die Anzahl N_{b} der belichteten Empfangselemente (10) ein Maß für die Dicke des Bogens (3) liefert, dass während einer Einlernphase ein einzelner Bogen (3) in den Strahlengang der Sendelichtstrahlen (6) eingebracht ist, wobei die dabei ermittelte Anzahl N_{b} von aufeinander folgenden Empfangselementen (10) mit Ausgangssignalen Aₙ > S₂ als Referenzwert N_{b,ref} in der Auswerteeinheit (15) abgespeichert wird, und dass zur Detektion wenigstens eines Bogens (3) während einer auf die Einlernphase folgenden Arbeitsphase die dabei registrierten Ausgangssignale Aₙ fortlaufend auf das Vorhandensein von Folgen von Ausgangssignalen Aₙ aufeinander folgender belichteter Empfangselemente (10) untersucht werden, wobei ein Bogen (3) als erkannt gilt, falls die Länge N_{b} einer Folge mit einer vorgegebenen Genauigkeit mit dem Referenzwert N_{b,ref} übereinstimmt.

2. Optoelektronische Vorrichtung nach Anspruch 1, **dadurch gekennzeichnet, dass** ein Bogen (3) als erkannt gilt, falls die Länge N_{b} einer Folge innerhalb von in der Auswerteeinheit (15) abgespeicherten Toleranzgrenzen mit dem Referenzwert N_{b,ref} übereinstimmt.

3. Optoelektronische Vorrichtung nach einem der Ansprüche 1 oder 2, **dadurch gekennzeichnet, dass** durch den Vergleich der aktuellen Länge N_{b} mit dem Referenzwert N_{b,ref} Einfach- und Mehrfachbögen unterscheidbar sind.

4. Optoelektronische Vorrichtung nach einem der Ansprüche 1 - 3, **dadurch gekennzeichnet, dass** deren Sendelichtstrahlen (6) mit einem Teil ihres Strahldurchmessers auf eine Oberkante eines Anlegetisches (2) einer Druckmaschine ausgerichtet sind, wobei auf der an die Oberkante anschließende Auflagefläche des Anlegetisches (2) wenigstens ein Bogen (3) aufliegt, welcher mit der Kante des Bogens (3) die Objektstruktur bildet.

5. Optoelektronische Vorrichtung nach Anspruch 4, **dadurch gekennzeichnet, dass** auf der Auflagefläche des Anlegetisches (2) ein Stapel von Bögen (3) aufliegt, welcher Bestandteil der Objektstruktur ist.

6. Optoelektronische Vorrichtung nach einem der Ansprüche 1 - 5, **dadurch gekennzeichnet, dass** ein Teil der Sendelichtstrahlen (6) in Zwischenräume zwischen die Bögen (3) und/oder die Auflagefläche geführt ist, wobei die Höhe des Schwellwertes S₁ so gewählt ist, dass die von den die Zwischenräume begrenzenden Oberflächen der Bögen (3) und/oder von der Auflagefläche als Empfangslichtstrahlen (8) auf Empfangselemente (10) des Empfängers (9) zurückreflektierten Sendelichtstrahlen (6) in diesen Empfangselementen (10) Ausgangssignale Aₙ generieren, die unterhalb des Schwellwertes S₁ liegen.

7. Optoelektronische Vorrichtung nach Anspruch 6, **dadurch gekennzeichnet, dass** ein Zwischenraum zwischen zwei Bögen (3) als erkannt gilt, falls eine Anzahl N_{z} von aufeinander folgenden, nicht belichteten Empfangselementen (10) registriert wird, die größer oder gleich einem Grenzwert N_{z,min} ist, wobei die Anzahl N_{z} der nicht belichteten Empfangselemente (10) ein Maß für die Breite eines Zwischenraumes liefert.

8. Optoelektronische Vorrichtung nach einem der Ansprüche 4 - 7, **dadurch gekennzeichnet, dass** zu deren Referenzierung während einer oder der Einlernphase die Lage der Kante des Anlegetisches (2) ermittelt wird.

9. Optoelektronische Vorrichtung nach Anspruch 8, **dadurch gekennzeichnet, dass** der auf den Anlegetisch (2) auftreffende Teil der Sendelichtstrahlen (6) zum Empfänger (9) zurückreflektiert ist, wodurch wenigstens eine Anzahl N_{a,1} von aufeinander folgenden belichteten Empfangselementen (10) erhalten wird, dass durch den am Anlegetisch (2) vorbei geführten Anteil der Sendelichtstrahlen (6) wenigstens eine Anzahl N_{a,0} von aufeinander folgenden nicht belichteten Empfangselementen (10) erhalten wird, und dass der Übergangsbereich der belichteten zu den unbelichteten Empfangselementen (10) die Lage n₀ der Oberkante des Anlegetisches (2) definiert.

10. Optoelektronische Vorrichtung nach Anspruch 9, **dadurch gekennzeichnet, dass** die Lage n₀ der Oberkante des Anlegetisches (2) als erkannt gilt, falls die jeweils letzten der N_{a,1} belichteten Empfangselemente (10) und der N_{a,0} unbelichteten Empfangselemente (10), die an den Übergangsbereich angrenzen, weniger als N_{a,min} Empfangselemente (10) voneinander getrennt liegen.

11. Optoelektronische Vorrichtung nach Anspruch 10, **dadurch gekennzeichnet, dass** das Zentrum des Übergangsbereichs die Lage n₀ der Oberkante definiert.

12. Optoelektronische Vorrichtung nach Anspruch 8 - 11, **dadurch gekennzeichnet, dass** durch Bezug auf die Lage n₀ der Oberkante die Positionen der auf dem Anlegetisch (2) aufliegenden Bögen (3) bestimmbar sind.

13. Optoelektronische Vorrichtung nach einem der Ansprüche 1 - 12, **dadurch gekennzeichnet, dass** zur Kompensation von Umwelteinflüssen der Referenzwert N_{b,ref} mittels eines I-Reglers den aktuellen Werten von N_{b} nachgeführt ist.

14. Optoelektronische Vorrichtung nach einem der Ansprüche 1 - 13, **dadurch gekennzeichnet, dass** die Schwellwerte S₁ und S₂ zur Kompensation von Driften der Amplituden der Ausgangssignale Aₙ veränderbar sind.

## Claims

1. Optoelectronic device for ascertaining a sectional image of an object structure by a transmitter emitting transmitted light beams, a receiver receiving received light beams and comprising a linear array of N receiving elements, and an evaluating unit for evaluation of the output signals Aₙ (n = 1, ... N) of the receiving elements, wherein the object structure which comprises at least one edge of a sheet (3), is illuminated by means of the transmitted light beams and the received light beams reflected back at this generate an image of the object structure on the receiving elements of the receiver, **characterised in that** for ascertaining the object structure the output signals Aₙ are evaluated by two threshold values S₁, S₂, wherein S₂ is equal to or greater than S₁, for distinction of lit receiving elements (10) with output signals Aₙ > S₂ and unlit receiving elements (10) with output signals Aₙ < S₁, so that in the case of transmitted light beams (6) oriented onto the object structure a number N_{b} of successively lit receiving elements Aₙ (10) is obtained through the received light beams (8) reflected back by the edge of the sheet (2), wherein the number N_{b} of lit receiving elements (10) delivers a measure for the thickness of the sheet (3), that during a learning phase a single sheet (3) is brought into the beam path of the transmitted light beams (6), wherein the number N_{b}, which is ascertained **in that** case, of successive receiving elements (10) with output signals Aₙ > S₂ is stored as reference value N_{b,ref} in the evaluating unit (15) and that for detection of at least one sheet (3) during a working phase following the learning phase the output signals Aₙ registered **in that** case are continuously checked for the presence of sequences of output signals Aₙ of successively lit receiving elements (10), wherein a sheet (3) applies as recognised if the length N_{b} of a sequence corresponds with the reference value N_{b,ref} with a predetermined accuracy.

2. Optoelectronic device according to claim 1, **characterised in that** a sheet (3) applies as recognised if the length N_{b} of a sequence corresponds with the reference value N_{b,ref} within tolerance limits stored in the evaluating unit (15).

3. Optoelectronic device according to one of claims 1 and 2, **characterised in that** single and multiple sheets are distinguishable by comparison of the actual length N_{b} with the reference value N_{b,ref}.

4. Optoelectronic device according to one of claims 1 to 3, **characterised in that** the transmitted light beams (6) thereof are oriented by a part of their beam diameter onto an upper edge of a feed table (2) of a printing machine, wherein at least one sheet (3), which forms the object structure by the edge of the sheet (3), lies on the support surface, which adjoins the upper edge, of the feed table (2).

5. Optoelectronic device according to claim 4, **characterised in that** a stack of sheets (3), which is a component of the object structure, lies on the support surface of the feed table (2).

6. Optoelectronic device according to one of claims 1 to 5, **characterised in that** a part of the transmitted light beams (6) is guided in intermediate spaces between the sheets (3) and/or the support surface, wherein the height of the threshold value S₁ is so selected that the transmitted light beams (6), which are reflected back by the surfaces of the sheets (3) bounding the intermediate spaces and/or by the support surface as received light beams (8) on receiving elements (10) of the receiver (9), generate in these receiving elements (10) output signals Aₙ which lie below the threshold value S₁.

7. Optoelectronic device according to claim 6, **characterised in that** an intermediate space between two sheets (3) applies as recognised if a number N_{z} of successive unlit receiving elements (10) is registered which is greater than or equal to a limit value N_{z,min}, wherein the number N_{z} of the unlit receiving elements (10) delivers a measure for the width of an intermediate space.

8. Optoelectronic device according to one of claims 4 to 7, **characterised in that** the position of the edge of the feed table (2) is ascertained, for the referencing thereof, during a or the learning phase.

9. Optoelectronic device according to claim 8, **characterised in that** the part of the transmitted light beams (6) incident on the feed table (2) is reflected back to the receiver (9), whereby at least a number N_{a,1} of successive lit receiving elements (10) is obtained, that at least a number N_{a,0} of successive unlit receiving elements (10) is obtained through the proportion of the transmitted light beams (6) led past the feed table (2), and that the transition region of the lit to the unlit receiving elements (10) defines the position n₀ of the upper edge of the feed table (2).

10. Optoelectronic device according to claim 9, **characterised in that** the position n₀ of the upper edge of the feed table (2) applies as recognised if the respective last one of the N_{a,1} lit receiving elements (10) and the N_{a,0} unlit receiving elements (10), which adjoin the transition region, are separated from one another by less than N_{a,min} receiving elements (10).

11. Optoelectronic device according to claim 10, **characterised in that** the centre of the transition region defines the position no of the upper edge.

12. Optoelectronic device according to claim 8 - 11, **characterised in that** the positions of the sheets (3) lying on the feed table (2) are determinable by reference to the position n₀ of the upper edge.

13. Optoelectronic device according to one of claims 1 to 12, **characterised in that** the current values of N_{b} are tracked for compensation of environmental influences of the reference value N_{b,ref} by means of an I-regulator.

14. Optoelectronic device according to one of claims 1 to 13, **characterised in that** the threshold values S₁ and S₂ are variable for compensation of drifts of the amplitudes of the output signals Aₙ.

## Revendications

1. Dispositif optoélectronique pour la détermination d'une image en coupe d'une structure d'objet, comprenant un émetteur émettant des rayons lumineux d'émission, un récepteur recevant des rayons lumineux de réception qui présente une disposition en ligne de N éléments de réception et une unité d'évaluation pour évaluer les signaux de sortie Aₙ (n = 1, ... N) des éléments de réception, la structure d'objet qui présente au moins un bord d'une feuille (3) étant éclairée au moyen des rayons lumineux d'émission et les rayons lumineux de réception réfléchis sur celle-ci générant une représentation de la structure d'objet sur les éléments de réception du récepteur, **caractérisé par le fait que**, pour déterminer la structure d'objet, on évalue les signaux de sortie Aₙ à l'aide de deux valeurs seuils S₁, S₂, avec S₂ ≥ S₁, pour différencier les éléments de réception (10) éclairés ayant des signaux de sortie Aₙ > S₂ et les éléments de réception (10) non éclairés ayant des signaux de sortie Aₙ < S₁ de telle façon qu'avec les rayons lumineux d'émission (6) dirigés sur la structure d'objet on obtient par les rayons lumineux de réception (8) réfléchis par le bord de la feuille (3) un nombre N_{b} d'éléments de réception Aₙ (10) éclairés consécutifs, le nombre N_{b} d'éléments de réception (10) éclairés donnant une mesure de l'épaisseur de la feuille (3), que pendant une phase d'apprentissage on introduit une feuille (3) isolée dans le trajet des rayons des rayons lumineux d'émission (6), le nombre N_{b} d'éléments de réception (10) consécutifs ayant des signaux de sortie Aₙ > S₂ déterminés à cette occasion étant mémorisé en tant que valeur de référence N_{b,ref} dans l'unité d'évaluation (15), et que pour détecter au moins une feuille (3) on analyse en continu pendant une phase de travail succédant à la phase d'apprentissage les signaux de sortie Aₙ enregistrés à cette occasion quant à la présence de suites de signaux de sortie Aₙ d'éléments de réception (10) éclairés consécutifs, une feuille (3) étant considérée comme reconnue si la longueur N_{b} d'une suite correspond à la valeur de référence N_{b,ref} avec une précision donnée.

2. Dispositif optoélectronique selon la revendication 1, **caractérisé par le fait qu'**une feuille (3) est considérée comme reconnue si la longueur N_{b} d'une suite correspond à la valeur de référence N_{b,ref} dans le cadre de limites de tolérance enregistrées dans l'unité d'évaluation (15).

3. Dispositif optoélectronique selon la revendication 1 ou 2, **caractérisé par le fait qu'**il est possible de différencier des feuilles simples et multiples par la comparaison de la longueur actuelle N_{b} avec la valeur de référence N_{b,ref}.

4. Dispositif optoélectronique selon l'une des revendications 1 à 3, **caractérisé par le fait que** ses rayons lumineux d'émission (6) sont dirigés par une partie de leur diamètre de faisceau sur un bord supérieur d'une table d'alimentation (2) d'une machine à imprimer, au moins une feuille (3) qui forme la structure d'objet avec le bord de la feuille (3) étant posée sur la surface d'assise de la table d'alimentation (2) adjacente au bord supérieur.

5. Dispositif optoélectronique selon la revendication 4, **caractérisé par le fait qu'**une pile de feuilles (3), qui fait partie intégrante de la structure d'objet, est posée sur la surface d'assise de la table d'alimentation (2).

6. Dispositif optoélectronique selon l'une des revendications 1 à 5, **caractérisé par le fait qu'**une partie des rayons lumineux d'émission (6) est guidée dans des espaces libres entre les feuilles (3) et/ou la surface d'assise, le niveau de la valeur seuil S₁ étant choisi de façon que les rayons lumineux d'émission (6) réfléchis en tant que rayons lumineux de réception (8) sur des éléments de réception (10) du récepteur (9) par les surfaces des feuilles (3) et/ou de la surface d'assise limitant les espaces libres génèrent dans ces éléments de réception (10) des signaux de sortie Aₙ qui se situent au-dessous de la valeur seuil S₁.

7. Dispositif optoélectronique selon la revendication 6, **caractérisé par le fait qu'**un espace libre entre deux feuilles (3) est considéré comme reconnu si on enregistre un nombre N_{z} d'éléments de réception (10) non éclairés consécutifs qui est supérieur ou égal à une valeur seuil N_{z,min}, le nombre N_{z} d'éléments de réception (10) non éclairés donnant une mesure de la largeur d'un espace libre.

8. Dispositif optoélectronique selon l'une des revendications 4 à 7, **caractérisé par le fait que** l'on détermine pendant une ou la phase d'apprentissage la position du bord de la table d'alimentation (2) pour son référencement.

9. Dispositif optoélectronique selon la revendication 8, **caractérisé par le fait que** la partie des rayons lumineux d'émission (6) arrivant sur la table d'alimentation (2) est réfléchie vers le récepteur (9), moyennant quoi on obtient au moins un nombre N_{a,1} d'éléments de réception (10) éclairés consécutifs, que l'on obtient par la partie des rayons lumineux d'émission (6) passant au-delà de la table d'alimentation (2) au moins un nombre N_{a,0} d'éléments de réception (10) non éclairés consécutifs, et que la zone de transition entre les éléments de réception (10) éclairés et les éléments de réception (10) non éclairés définit la position n₀ du bord supérieur de la table d'alimentation (2).

10. Dispositif optoélectronique selon la revendication 9, **caractérisé par le fait que** la position n₀ du bord supérieur de la table d'alimentation (2) est considérée comme reconnue si les derniers des N_{a,1} éléments de réception (10) éclairés et des N_{a,0} éléments de réception (10) non éclairés qui sont adjacents à la zone de transition sont séparés les uns des autres par moins de N_{a,min} éléments de réception (10).

11. Dispositif optoélectronique selon la revendication 10, **caractérisé par le fait que** le centre de la zone de transition définit la position n₀ du bord supérieur.

12. Dispositif optoélectronique selon les revendications 8 à 11, **caractérisé par le fait que** l'on peut déterminer les positions des feuilles (3) posées sur la table d'alimentation (2) en se référant à la position n₀ du bord supérieur.

13. Dispositif optoélectronique selon l'une des revendications 1 à 12, **caractérisé par le fait que** pour compenser les influences de l'environnement, la valeur de référence N_{b,ref} est asservie aux valeurs actuelles de N_{b} au moyen d'un régulateur I.

14. Dispositif optoélectronique selon l'une des revendications 1 à 13, **caractérisé par le fait que** les valeurs seuils S₁ et S₂ sont modifiables pour compenser la dérive des amplitudes des signaux de sortie Aₙ.
